# FASCICULE DE BREVET EUROPEEN

(11) **EP 0 888 598 B1**
(45) Date de publication et mention de la délivrance du brevet: **19.06.2002**
(21) Numéro de dépôt: 97952967.4
(22) Date de dépôt: 22.12.1997
(51) Int. Cl.: G08B 13/16

(54) **PROCEDE ET DISPOSITIF DE DISCRIMINATION DE SIGNAUX POUR LA DETECTION D'INTRUSIONS DANS UN LOCAL**
VERFAHREN UND VORRICHTUNG ZUR SIGNALUNTERSCHEIDUNG BEI DER ERFASSUNG DES EINDRIGENS IN EINEN RAUM
SIGNAL DISCRIMINATING METHOD AND DEVICE FOR DETECTING INTRUSION INTO PREMISES

(30) Priorité: 03.01.1997 FR 9700123
(43) Date de publication de la demande: 07.01.1999
(73) Titulaire: Bouillet, Damien, 59250 Halluin (FR)
(72) Inventeur: Bouillet, Damien, 59250 Halluin (FR)
(74) Mandataire: Ecrepont, Robert
(86) Numéro de dépôt international: FR9702374
(87) Numéro de publication internationale: WO9829845

(56) Documents cités:
- WO-A-95/06925
- GB-A- 2 067 324

## Description

L'invention se rapporte à un procédé de discrimination de signaux utilisés dans le domaine de la détection d'intrusions dans un local.

L'invention concerne le domaine de la détection d'intrusions dans un local et se rapporte précisément à un procédé de discrimination des signaux produits par au moins un moyen sensible aux variations de la pression d'un fluide gazeux constituant l'atmosphère dudit local.

L'invention se rapporte également aux dispositifs pour la mise en oeuvre du procédé de l'invention.

Par local, on désigne tout volume fermé susceptible de recevoir au moins une personne, tel une pièce d'un immeuble, un hangar, un habitacle de véhicule.

Le domaine technique de l'invention est celui des dispositifs de détection d'intrusions dans un local, du type de ceux fonctionnant par détection d'au moins une variation de pression dans ledit local, telle celle résultant de l'ouverture d'au moins une issue de ce local.

L'invention vise plus particulièrement mais non exclusivement un perfectionnement au dispositif objet du brevet FR-A-2.696.033 du demandeur.

Les dispositifs de détection de ce type mettent en oeuvre au moins un moyen qui, sensible à la pression de l'air du local surveillé, élabore un signal électrique en rapport avec toute variation de la pression constatée dans le dit local.

Les dispositifs de détection d'intrusions qui fonctionnent de cette manière, sont sensibles aux variations de pression engendrées dans le local par des phénomènes extérieurs audit local, telles celles résultant d'un coup de vent ou d'un déplacement d'air généré par le passage d'un véhicule.

Le document WO-95/06925 décrit un dispositif pour détecter les intrusions dans des locaux, ce dispositif comprenant deux détecteurs infrasonores placés à l'intérieur et à l'extérieur des locaux. Par juxtaposition des signaux issus des deux détecteurs, ce dispositif permet la désactivation d'une alarme lorsqu'une condition relative au signal issu du détecteur externe est atteinte.

Un premier objet de l'invention est un procédé de discrimination des signaux produits par au moins un moyen sensible à la pression dans le domaine de la détection d'intrusions dans un local.

A cet effet, l'invention telle que revendiquée a pour objet un procédé de discrimination des signaux produits par au moins un moyen sensible à la pression dans le domaine de la détection d'intrusions dans un local caractérisé en ce que, pour discriminer les signaux électriques :
- lorsque le moyen sensible aux variations de pression produit un signal électrique, on surveille l'évolution de l'amplitude d'au moins une caractéristique de ce signal et,
- lorsqu'on détecte deux variations successives d'amplitudes sensiblement opposées par rapport à une valeur médiane, on inhibe le moyen d'information des personnes tandis que,
- lorsqu'on détecte des variations d'amplitude d'une autre nature, on active le moyen d'information des personnes.

L'invention se rapporte également aux dispositifs pour la mise en oeuvre du procédé de l'invention.

L'invention sera bien comprise à l'aide de la description ci-après faite à titre d'exemple non limitatif en regard du dessin, ci-annexé, qui représente schématiquement un dispositif qui met en oeuvre le procédé de l'invention.

En se reportant au dessin, on voit un dispositif 1 de détection d'une intrusion dans un local 2, ce dispositif étant du type de ceux fonctionnant par détection d'au moins une variation de la pression de l'atmosphère gazeuse 3 régnant dans ledit local 2, telle une variation de pression résultant de l'ouverture d'au moins une issue 4 de ce local 2.

Ce dispositif 1 comprend au moins :
- un moyen 5 qui, sensible aux variations de la pression de l'atmosphère gazeuse du local, est à même de produire au moins un signal électrique S reflétant au moins les variations de cette pression et,
- au moins un moyen 6 exploitant ce signal en vue de l'information de personnes (non représentées) quant à la détection d'une intrusion dans le local équipé du dispositif.

De manière remarquable, pour discriminer les signaux électriques :
- lorsque le moyen 5 sensible aux variations de pression produit un signal électrique, on surveille l'évolution de l'amplitude d'au moins une caractéristique de ce signal et,
- lorsqu'on détecte deux variations successives d'amplitudes A1, A2 sensiblement opposées par rapport à une valeur M médiane, on inhibe le moyen 6 d'information des personnes tandis que,
- lorsqu'on détecte des variations d'amplitude d'une autre nature, on active le moyen 6 d'information des personnes.

Au cours de ses recherches, l'inventeur a constaté que les variations de pression engendrées dans l'atmosphère d'un local suite à un évènement naturel extérieur au local, tel un coup de vent, produisent une évolution de pression comprenant deux ondes d'amplitudes opposées.

Le présent procédé est donc fondé sur l'exploitation de ce phénomène.

Les moyens pour la mise en oeuvre du procédé de l'invention sont remarquables en ce qu'ils comprennent :
- un moyen 7 de surveillance de l'évolution de l'amplitude d'au moins une caractéristique de ce signal et de détection de deux variations successives d'amplitudes sensiblement opposées par rapport à une valeur médiane, et
- un moyen 8 pour inhiber le moyen 6 d'information des personnes lorsque deux variations successives d'amplitudes sensiblement opposées par rapport à une valeur médiane, sont détectées.

Le moyen 5 qui, sensible aux variations de la pression de l'atmosphère gazeuse du local, est à même de produire au moins un signal électrique S reflétant les variations de cette pression, est de type comprenant au moins deux éléments 5A sensiblement distincts et écartés l'un de l'autre d'une valeur déterminée.

## Revendications

1. Procédé de discrimination de signaux produits par au moins un moyen sensible aux variations de la pression d'un fluide gazeux constituant l'atmosphère d'un local, en vue de la détection d'une intrusion dans ce local (2),
ce procède comportant la détection d'au moins une variation de la pression de l'atmosphère gazeuse (3) régnant dans ledit local (2),
la production d'au moins un signal électrique (S) reflétant au moins les variations de cette pression et
l'information de personnes quant à la détection d'une intrusion dans le local équipé du dispositif,
ce procédé étant **CARACTERISE en ce que**
on surveille l'évolution de l'amplitude d'au moins une caractéristique dudit signal électrique et,
- lorsqu'on détecte deux variations successives d'amplitudes (A1, A2) sensiblement opposées par rapport à une valeur (M) médiane, on inhibe l'information des personnes tandis que,
- lorsqu'on détecte des variations d'amplitude d'une autre nature, on active l'information des personnes.

2. Dispositif de détection d'intrusions dans un local selon la revendication 1, lequel dispositif, d'une part, fonctionne par détection d'au moins une variation de la pression de l'atmosphère gazeuse (3) régnant dans ledit local (2), telle une variation de pression résultant de l'ouverture d'au moins une issue (4) de ce local (2) et, d'autre part comprend au moins :
- un moyen (5) qui, sensible aux variations de la pression de l'atmosphère gazeuse du local, est à même de produire au moins un signal électrique (S) reflétant au moins les variations de cette pression et,
- au moins un moyen (6) exploitant ce signal en vue de l'information de personnes quant à la détection d'une intrusion dans le local équipé du dispositif,
ce dispositif étant **caractérisé en ce qu'**il comprend :
- un moyen (7) de surveillance de l'évolution de l'amplitude d'au moins une caractéristique de ce signal et de détection de deux variations successives d'amplitudes sensiblement opposées par rapport à une valeur médiane, et
- un moyen (8) pour inhiber le moyen (6) d'informations des personnes lorsque deux variations successives d'amplitudes sensiblement opposées par rapport à une valeur médiane, sont détectées.

3. Dispositif selon la revendication 2 **caractérisé en ce que** le moyen (5) qui, sensible aux variations de la pression de l'atmosphère gazeuse du local, est à même de produire au moins un signal électrique (S) reflétant les variations de cette pression, est de type comprenant au moins deux éléments (5A) sensiblement distincts et écartés l'un de l'autre d'une valeur déterminée.

## Patentansprüche

1. Verfahren zum Diskriminieren von Signalen, die von mindestens einer Einrichtung erzeugt werden, welche gegenüber Schwankungen des Drucks eines gasförmigen Strömungsmittels empfindlich ist, das die Atmosphäre in einem umschlossenen Raum definiert, um so das Eindringen in diesen umschlossenen Raum (2) zu erfassen,
wobei dieses Verfahren die Erfassung von mindestens einer Veränderung des Drucks in der Gasatmosphäre (3) umfasst, welche in dem umschlossenen Raum (2) herrscht,
wobei die Erzeugung von mindestens einem elektrischen Signal (S) zumindest die Veränderungen dieses Drucks angibt und Personen hinsichtlich der Erfassung eines Eindringens in den mit der Vorrichtung ausgerüsteten umschlossenen Raum dieses meldet,
**dadurch GEKENNZEICHNET, dass** die Entwicklung der Amplitude mindestens eines charakteristischen Merkmals des elektrischen Signals überwacht wird, und
- dass dann, wenn zwei aufeinanderfolgende Veränderungen der Amplituden (A1, A2), die im wesentlichen bezüglich eines Mittelwerts (M) gegenüber liegen, die Meldung an Personen unterbunden wird, wohingegen
- dann, wenn Schwankungen der Amplitude anderer Art erfasst werden, die Funktion der Meldung an Personen aktiviert wird.

2. Vorrichtung zur Erfassung des Eindringens in einen umschlossenen Raum nach Anspruch 1,
welche zum einen mit Erfassung von mindestens einer Veränderung des Drucks der Gasatmosphäre (3) arbeitet, welche in dem umschlossenen Raum (2) herrscht, beispielsweise einer Veränderung des Drucks, die sich durch Öffnen von mindestens einem Ausgang (4) aus diesem umschlossenen Raum (2) ergibt, und zum anderen mindestens folgendes aufweist:
- eine Einrichtung (5), die gegenüber Veränderungen des Drucks in der Gasatmosphäre in dem umschlossenen Raum empfindlich ist und ihrerseits mindestens ein elektrisches Signal (S) erzeugt, welches zumindest die Veränderungen dieses Drucks anzeigt, und
- mindestens eine Einrichtung (6), welche dieses Signal auswertet, um an Personen eine Meldung hinsichtlich der Erfassung des Eindringens in den mit dieser Vorrichtung ausgerüsteten umschlossenen Raum abzugeben,
**dadurch gekennzeichnet, dass** sie folgende aufweist:
- eine Einrichtung (7) zum Überwachen der Entwicklung der Amplitude von mindestens einem charakteristischen Merkmal dieses Signals und zum Erfassen von zwei aufeinanderfolgenden Schwankungen der Amplituden, die im wesentlichen bezüglich eines Mittelwerts gegenüber liegen, und
- eine Einrichtung (8) zum Unterbinden von Meldungen der Einrichtung (6) an Personen, wenn zwei aufeinander folgende Schwankungen von Amplituden erfasst werden, die im wesentlichen bezüglich eines Mittelwerts gegenüber liegen.

3. Vorrichtung nach Anspruch 2, **dadurch gekennzeichnet, dass** die Einrichtung (5), die gegenüber Schwankungen des Drucks der Gasatmosphäre in dem umschlossenen Raum ihrerseits mindestens ein elektrisches Signal (S) erzeugt, welches die Schwankungen dieses Drucks anzeigt, und so ausgelegt ist, dass sie mindestens zwei Elemente (5A) aufweist, die im wesentlichen voneinander getrennt sowie um einen vorgegebenen Wert voneinander beabstandet sind.

## Claims

1. A process for the discrimination of signals generated by at least one means sensitive to variations in the pressure of a gaseous fluid, constituting the atmosphere of premises, for the purpose of detecting intrusion into these premises (2), this process comprising the steps of detecting at least one variation in the pressure of the gaseous atmosphere (3) in the said premises (2), generating at least one electrical signal (S) reflecting at least the variations in this pressure, and informing individuals of the detection of intrusion into the premises equipped with the device, this process being **characterised in that** the development of the amplitude of at least one characteristic of the said electrical signal is monitored, and
- when two successive variations in amplitude (A1, A2) are detected which are substantially opposed relative to a median value (M), information of the individuals is inhibited, whereas
- when variations in amplitude of a different nature are detected, information of the individuals is activated.

2. A device for detecting intrusion into premises according to claim 1, the said device on the one hand functioning by detecting at least one variation in the pressure of the gaseous atmosphere (3) in the said premises (2), such as a variation in pressure resulting from the opening of at least one exit from these premises (2), and on the other hand comprising:
- at least one means (5) sensitive to variations in the pressure of the gaseous atmosphere of the premises and capable of generating at least one electrical signal (S) reflecting at least the variations in this pressure, and
- at least one means (6) utilising this signal for the purpose of informing individuals of the detection of intrusion into the premises equipped with the device,
this device being **characterised in that** it comprises:
- a means (7) for monitoring the development of the amplitude of at least one characteristic of this signal and detecting two successive variations in amplitude which are substantially opposed relative to a median value, and
- a means (8) for inhibiting the means (6) for informing individuals when two successive variations in amplitude are detected which are substantially opposed relative to a median value.

3. A device according to claim 2, **characterised in that** the means (5), sensitive to variations in the pressure of the gaseous atmosphere of the premises and capable of generating at least one electrical signal (S) reflecting at least the variations in this pressure, is of the type comprising at least two elements (5A) which are substantially distinct and separated by a specified value.
